# FASCICULE DE BREVET EUROPEEN

(11) **EP 3 574 168 B1**
(45) Date de publication et mention de la délivrance du brevet: **11.11.2020**
(21) Numéro de dépôt: 17708851.5
(22) Date de dépôt: 25.01.2017
(51) Int. Cl.: E04H 15/20, E04H 15/02, E04H 15/18, E04H 15/26, E04H 15/36

(54) **ABRI D'URGENCE POUR AU MOINS UNE PERSONNE, PROCÉDÉ POUR L'AMENER D'UNE POSITION REPLIÉE A UNE POSITION DÉPLOYÉE ET MODULE DE TELS ABRIS**
NOTUNTERKUNFT FÜR MINDESTENS EINE PERSON, VERFAHREN ZUR UMWANDLUNG DIESER VON EINER GEFALTETEN POSITION IN EINE ENTFALTETE POSITION UND MODUL SOLCHER UNTERKÜNFTE
EMERGENCY SHELTER FOR AT LEAST ONE PERSON, METHOD FOR CONVERTING THIS FROM A FOLDED POSITION TO A DEPLOYED POSITION, AND MODULE OF SUCH SHELTERS

(43) Date de publication de la demande: 04.12.2019
(73) Titulaire: Hutchinson, 75008 Paris (FR)
(72) Inventeur: ANDRE, Sébastien, 45490 Mignerette (FR); GIRAULT, Céline, 37700 St Pierre des Corps (FR); NADJAR, Raphaël, 45400 Chanteau (FR); GODEAU, Denis, 45260 Vieilles Maisons sur Joudry (FR); AVRIL, Katarzyna, 78180 Montigny le Bretonneux (FR)
(74) Mandataire: Plasseraud IP
(86) Numéro de dépôt international: PCT/FR2017/050171
(87) Numéro de publication internationale: WO 2018/138418

(56) Documents cités:
- WO-A1-2009/005537
- WO-A2-2016/148659
- US-A1- 2002 083 653
- US-B1- 8 001 985

## Description

La présente invention concerne un abri d'urgence apte à occuper une première position repliée de rangement et de transport et une seconde position déployée apte à abriter au moins une personne, un procédé pour amener réversiblement l'abri de cette première position à cette seconde position et un module de tels abris contigus. L'invention s'applique notamment à un abri modulable adapté pour accueillir dans des conditions réconfortantes pendant une courte durée (typiquement de quelques heures à quelques jours) plusieurs personnes blessées physiquement et/ou psychiquement victimes de catastrophes naturelles, d'accidents, de guerres ou de tout autre évènement traumatisant (incluant des réfugiés) devant être pris en charge au moins psychologiquement. L'invention peut néanmoins s'appliquer aussi à l'accueil programmé de toutes populations civiles ou militaires incluant des festivaliers ou des sportifs lors d'événements en plein air, par exemple.

Les professionnels de santé et des secours (incluant les sapeurs-pompiers), les associations caritatives, de protection civile et les bénévoles exerçant des actions médico-psychologiques de secourisme d'urgence lors de catastrophes naturelles, accidents ou guerres ont souvent besoin de disposer rapidement d'espaces clos susceptibles d'apporter un réconfort au moins psychologique à des blessés physiques et/ou psychiques rescapés de ces évènements traumatisants, par exemple dans le cadre d'opérations de soutien de postes de secours ou médicaux avancés. Ces espaces clos, qui sont usuellement délimités par des tentes à armatures rigides ou à boudins gonflables, doivent être mobilisables, cloisonnables et déployables en peu de temps, tout en procurant des espaces internes suffisamment équipés et confortables pour rassurer les victimes qu'ils accueillent en atténuant leur traumatisme subi et en mettant à leur disposition quelques commodités susceptibles de leur procurer un bien-être même de courte durée.

Le document US 8,001,985 B1 divulgue un abri d'urgence constitué, dans une position repliée de rangement et de transport, d'une enceinte parallélépipédique dont les six faces sont formées par six panneaux rectangulaires articulés destinés à constituer un plancher surélevé de l'abri suite à leur déploiement à l'horizontale et à leur assemblage avec trois autres panneaux identiques entassés à l'intérieur de l'enceinte, enceinte qui contient sous forme de pièces détachées :
- une tente souple repliée sur elle-même qui est gonflable sous forme de dôme par deux chambres à air respectivement prévues entre des couches interne et externe de la tente et par des boudins gonflables, et
- des éléments en kit qui sont destinés à former une colonne multifonctions reliée en son sommet à la tente par des piliers espacés et qui comprennent des containers d'accessoires de survie (e.g. eau, batteries, éclairage, moyens de communication) et des meubles gonflables indépendants de la colonne.

Pour obtenir la position d'utilisation de cet abri, la colonne est assemblée sous forme de structure ouverte délimitée par ces piliers qui sont reliés entre eux par une table basse et une étagère formant sommet autour d'un fourneau inférieur relié à un conduit d'évacuation des fumées.

Un inconvénient majeur de l'abri présenté dans ce document réside dans la durée relativement longue à prévoir pour préparer et réaliser son déploiement, i.e. pour accéder à la tente et aux diverses pièces et meubles rangés à l'intérieur de l'enceinte, pour déplier et gonfler la tente et les meubles extraits de l'enceinte, pour assembler la colonne en la positionnant au préalable sur les panneaux de plancher prévus dans l'enceinte, puis pour relier la colonne à la tente.

WO 2016/148659 A2 divulgue une tente gonflable comprenant une couverture de tente gonflable en continu qui est composée d'un segment d'interconnexion reliant des panneaux modulaires et qui est placée sur une structure gonflable séparée, laquelle communique optionnellement avec une colonne gonflable intialement dégonflée supportant la structure, une fois la colonne gonflée par une source d'air de gonflage qui lui est extérieure.

US 2002/083653 A1 divulgue une enceinte de protection déployable rapidement, construite à partir d'une membrane flexible entourant une ossature d'éléments de support gonflables couplés chacun individuellement à un système central de distribution de fluide. Chaque élément de support gonflable est réparable ou remplaçable individuellement depuis l'intérieur de l'enceinte sans affecter l'intégrité structurelle de l'ossature restante. Un système est prévu pour rendre l'enceinte étanche à l'air le long de pistes à rainure et d'une languette de verrouillage, et un passage étanche à l'air entre des enceintes connectées de manière modulaire est également fourni.

WO 2009/005537 A1 divulgue un abri flexible et gonflable qui est maintenu dans un conteneur de stockage. L'abri peut être érigé rapidement, en dirigeant le gaz comprimé retenu ou produit à l'intérieur du conteneur, dans le matériau flexible définissant l'abri fini. Le personnel utilisant l'abri entre ensuite par une porte de sas située dans le conteneur de stockage. Un sas peut également être prévu de telle sorte qu'il soit situé au moins en partie à l'intérieur de l'abri déployé, et de sorte qu'il n'occupe pas un espace substantiel dans le conteneur. Le conteneur comprend les fournitures nécessaires pour maintenir la vie pendant une période prolongée.

Un but de la présente invention est de proposer un abri d'urgence apte à occuper une première position repliée de rangement et de transport et une seconde position déployée apte à abriter au moins une personne, l'abri comprenant une tente gonflable et un dispositif de retenue de la tente gonflée dans ladite seconde position, qui remédie notamment à cet inconvénient.

A cet effet, un abri selon l'invention est tel que le dispositif de retenue comprend une colonne préassemblée à laquelle la tente non gonflée est fixée dans ladite première position, la colonne étant adaptée pour gonfler la tente et la retenir déployée autour d'elle dans ladite seconde position.

On notera que la colonne de l'invention qui est ainsi préassemblée dans la première position repliée de l'abri (position compacte autorisant son rangement et son transport avec un encombrement réduit) permet, contrairement à la colonne en kit du document US 8,001,985 B1, de gagner un temps précieux pour amener l'abri selon l'invention dans sa seconde position déployée vu que cette colonne de l'invention présente déjà au sein de l'abri replié sa géométrie définitive en utilisation déployée de l'abri.

On notera également que la tente gonflable est déjà fixée à la colonne de l'invention dans la première position repliée de l'abri, ce qui permet également de gagner du temps pour l'amener dans la seconde position déployée.

On notera en outre que la colonne est adaptée pour (i.e. est capable à elle seule par une unité de gonflage appropriée de) gonfler la tente et pour la lester en utilisation en la maintenant déployée autour d'elle dans la seconde position (la colonne étant positionnée de manière excentrée ou non par rapport au centre de la tente), ce gonflage autonome procuré par la colonne elle-même et cette fixation initiale et permanente de la tente à cette colonne permettant de réduire encore sensiblement le temps total de déploiement de l'abri.

En résumé, la structure permanente (car préassemblée) de la colonne et de sa liaison avec la tente permet avantageusement de n'avoir à déployer que la tente (uniquement au moyen de la colonne) pour passer de la première position à la seconde position de l'abri, vu que la colonne est préalablement déployée (i.e. présentant une structure et une hauteur sensiblement invariantes le long de son axe vertical de symétrie entre les première et seconde positions) et préalablement liée à la tente, contrairement à l'abri du document US 8,001,985 B1.

Quant à la hauteur cumulée de la colonne et des moyens de liaison de l'abri selon l'invention dans ladite seconde position déployée, elle est avantageusement prévue suffisante pour ménager une hauteur suffisante de la tente permettant aux personnes qui y sont admises de se tenir debout et de déambuler à l'intérieur de la tente sans avoir à se baisser.

Avantageusement, un abri selon l'invention peut avoir une capacité d'accueil d'au moins dix personnes et une superficie au sol d'au moins 20 m².

Selon une autre caractéristique de l'invention, la colonne peut comprendre dans ladite première position et ladite seconde position une paroi périphérique de colonne de section transversale globalement polygonale ou courbe, sur et autour de laquelle paroi est repliée la tente dans ladite première position.

Par « paroi de section transversale globalement polygonale ou courbe », on entend ici une paroi définissant une surface générée par le déplacement d'une droite génératrice sur le pourtour d'une directrice formée d'une ligne fermée, comme par exemple une paroi prismatique ou pyramidale (incluant un tronc de pyramide) dans le cas d'une section transversale polygonale ou bien une paroi cylindrique ou conique (incluant un tronc de cône) dans le cas d'une section transversale courbe.

De préférence, ladite paroi périphérique de colonne est globalement cylindrique ou prismatique.

Par « paroi cylindrique », on entend ici de manière générale une paroi définie par une directrice en forme de ligne fermée courbe, e.g. circulaire ou elliptique, s'étendant le long d'une génératrice, de préférence formant un cylindre droit de section circulaire.

Par « paroi prismatique », on entend ici de manière générale une paroi définie par un polygone directeur, par exemple de section carrée ou triangulaire, et par une génératrice qui lui est perpendiculaire dans le cas préférentiel d'un prisme droit.

Par « globalement cylindrique » et « globalement prismatique », on entend dans la présente description une géométrie de paroi englobant :
- de légères variations de la section transversale de la paroi de colonne le long de son axe vertical de symétrie, et/ou
- la forme de cette section transversale qui présente des écarts minimes (e.g. de méplats, creux et/ou reliefs) par rapport à une directrice courbe par exemple circulaire ou elliptique dans le cas d'une paroi globalement cylindrique, et des écarts également minimes (e.g. des coins non pas anguleux mais arrondis) par rapport à une ligne fermée polygonale dans le cas d'une paroi globalement prismatique.

On notera que la paroi périphérique de colonne de section transversale globalement polygonale ou courbe est commune aux première et seconde positions que ladite paroi caractérise sans que cette paroi ne subisse de modification de structure, et que cette paroi de colonne présente ainsi une géométrie essentiellement fermée, contrairement à la géométrie majoritairement ouverte de la colonne du document US 8,001,985 B1.

On notera également que la tente non encore gonflée est préalablement repliée sur et autour de cette paroi périphérique (i.e. la tente repliée surmonte et entoure cette paroi) dans ladite première position, contrairement à la tente du document US 8,001,985 B1 qui est repliée seulement sur elle-même dans son enceinte de rangement sans être positionnée d'une quelconque manière par rapport au kit de colonne.

Selon une autre caractéristique de l'invention, le dispositif de retenue peut comprendre en outre des moyens de liaison de la tente à la colonne, tels que des câbles (e.g. des sortes d'élingues ou de haubans textiles ou métalliques) ou une membrane tubulaire (e.g. un tube textile), qui surmontent la colonne et qui sont déployables pour passer de ladite première position à ladite seconde position où la colonne pourvue desdits moyens de liaison leste la tente.

On notera que ces moyens de liaison solidaires d'un sommet de la colonne peuvent être tendus du fait du gonflage de la tente.

Selon une autre caractéristique de l'invention, la colonne contient avantageusement une unité de gonflage de la tente qui est à boudins gonflables, ladite unité de gonflage comprenant un compresseur ou un générateur pyrotechnique de gaz sous pression, et/ou au moins un réservoir destiné à contenir un gaz comprimé et adapté pour être relié à l'un au moins desdits boudins à gonfler.

On notera que ce générateur pyrotechnique de gaz permet de gonfler rapidement les boudins gonflables équipant la tente à la manière d'airbags. Afin de pallier l'inconvénient relatif du bruit généré par la détente brutale du gaz pour le gonflage des boudins, on peut prévoir en variante dans la colonne plusieurs réservoirs de gaz sous pression (e.g. des bonbonnes contenant du dioxyde de carbone, par exemple) respectivement adaptés pour être connectés aux boudins à gonfler par autant de tuyaux de gonflage (i.e. un réservoir pour gonfler chaque boudin).

Selon un exemple de réalisation de l'invention, la tente comprend une toile ou tissu souple qui relie les boudins entre eux et qui incorpore des modules photovoltaïques (prévus du côté de la face externe de la toile) et/ou des éléments résistifs chauffants (prévus du côté de la face interne de la toile).

Avantageusement, la colonne présente une base qui supporte ladite paroi périphérique de colonne et qui peut être pourvue de moyens tels que des roulettes facilitant le guidage en déplacement de l'abri dans ladite première position, ladite base pouvant contenir une unité d'alimentation électrique de la colonne reliée à ladite unité de gonflage.

Cette unité d'alimentation électrique peut avantageusement comprendre une batterie d'accumulateurs rechargeable.

Avantageusement, ladite base peut contenir en outre ladite unité de gonflage qui peut déboucher de ladite base via un orifice de gonflage adapté pour être connecté de manière étanche à au moins un tuyau de gonflage de la tente dont peut être pourvue la colonne, ladite base présentant une façade pouvant être pourvue d'un moyen de commande et d'arrêt du gonflage.

Des essais réalisés par la Demanderesse ont permis de gonfler la tente, avantageusement une tente en toile souple à boudins gonflables lui conférant une forme de dôme de superficie au sol égale à 25 m², en une durée d'environ 3 minutes.

Encore plus avantageusement, la colonne peut en outre incorporer une unité de contrôle des paramètres de gonflage de la tente, tels que la pression de gonflage, à titre non limitatif.

Selon une autre caractéristique de l'invention, ladite paroi périphérique de colonne peut contenir en outre une unité de fourniture d'eau potable et de lavage pour ladite au moins une personne abritée.

Avantageusement, ladite unité de fourniture d'eau potable et de lavage peut comprendre au moins un réservoir d'eau potable et un réceptacle de gobelets tous deux accessibles par le dessus de la colonne, et en outre en ladite paroi périphérique de colonne un lavabo communiquant avec ce réservoir par un robinet et avec ce réceptacle de gobelets.

Encore plus avantageusement, ladite base peut contenir en outre une unité de récupération d'eaux usées, ladite base et/ou une partie inférieure adjacente de ladite paroi périphérique de colonne comprenant des panneaux externes amovibles ou pivotants permettant d'accéder à ladite unité de récupération.

Selon une autre caractéristique de l'invention, la colonne peut comprendre en outre ladite batterie d'accumulateurs et au moins un casier de rangement sécurisé d'effets de ladite au moins une personne, au moins un porte-manteau et au moins une tablette rabattable par exemple adaptée à la consultation et/ou à la recharge d'appareils par cette batterie tels que des ordinateurs portables ou des smartphones.

Avantageusement, la colonne peut comprendre en outre des moyens d'éclairage autonomes (e.g. de type diodes électroluminescentes, LED en abrégé) aptes à éclairer de manière réglable suivant au moins un cône d'éclairement, à partir d'une extrémité supérieure de la colonne, l'intérieur de la tente déployée dans ladite seconde position et optionnellement en outre un ou des emplacements déterminés de la colonne (e.g. la tablette recevant un ordinateur portable et/ou le lavabo).

On notera qu'une colonne d'abri selon l'invention présente avantageusement une structure multifonctions susceptible de contribuer au confort et au bien-être des personnes abritées, incluant de manière exemplative et non limitative, en plus de la fonction de gonflage de la tente :
- des commodités de lavage (e.g. du visage et des mains),
- de fourniture d'eau potable et éventuellement de nourriture,
- d'éclairage et éventuellement de chauffage autonome(s),
- de rangement d'effets personnels,
- de connexion à un réseau (par exemple Wifi via un mini-ordinateur interne à la colonne) pour que les personnes abritées puissent accéder à Internet et utiliser un ordinateur portable par exemple posé sur une tablette pivotante de la colonne, et
- des prises électriques par exemple 5 V (USB), 12 V et 220 V pour le rechargement d'appareils tels que des ordinateurs et des téléphones mobiles.

On notera que l'abri peut être avantageusement raccordé via sa colonne, dans la première position repliée, au réseau électrique ou à la batterie d'un véhicule proche pour la recharge de sa batterie d'accumulateurs et à une canalisation d'évacuation d'eau pour la vidange de ladite unité de récupération d'eaux usées.

Selon un autre aspect de l'invention, l'abri comprend en outre un carter verrouillable qui, dans ladite première position, enveloppe la tente repliée autour d'une paroi périphérique de ladite colonne de section transversale globalement polygonale ou courbe, ledit carter étant apte à être écarté (i.e. dégagé) de la tente et de ladite paroi périphérique de colonne pour autoriser le gonflage de la tente.

Avantageusement, ledit carter peut comprendre au moins deux modules de carter rabattables après déverrouillage par pivotement autour d'un axe vertical de symétrie de la colonne, lesdits modules de carter présentant ensemble avant d'être rabattus une géométrie de préférence globalement cylindrique ou prismatique autour dudit axe comme ladite paroi périphérique de colonne.

On notera que ce dégagement du carter de la tente en l'écartant de la paroi périphérique de colonne pourrait être réalisé en variante par coulissement (i.e. translation) du carter autour et le long de l'axe vertical de symétrie de la colonne.

Encore plus avantageusement, lesdits modules de carter peuvent être montés pivotants indépendamment les uns des autres sur une base de la colonne préalablement au gonflage de la tente, chacun desdits modules de carter étant optionnellement séparable de la colonne et apte à être disposé sur un sol recevant l'abri pour y former un meuble et/ou un élément de revêtement du sol tel qu'un panneau de plancher par exemple de type caillebotis (ces panneaux de caillebotis pouvant former tout ou partie du carter présentent l'avantage par leurs ouvertures de réduire le développement de moisissures sur la tente éventuellement mouillée et souillée après chaque utilisation).

Selon un mode particulier de réalisation de l'invention, l'un au moins desdits modules de carter est avantageusement pourvu de pieds escamotables et optionnellement télescopiques et est apte à former un dit meuble qui est optionnellement gonflable par ladite colonne et qui est choisi parmi les tables et les sièges tels que des tabourets ou des bancs.

A titre de meuble optionnellement gonflable formé par ledit au moins un module de carter, on peut par exemple citer un banc revêtu d'un coussin gonflable ou non (à coussin par exemple en mousse si non gonflable) et/ou une table, le banc étant par exemple conçu pour recevoir au moins deux personnes assises et la table au moins une personne allongée. On peut avantageusement prévoir que ledit au moins un module de carter soit apte à former à lui seul un banc ou une table par un déploiement réversible de ses pieds conduisant à positionner le coussin du module vers le haut ou vers le bas, respectivement.

Avantageusement, l'un au moins desdits modules de carter peut présenter une face externe pourvue de moyens de préhension et/ou de guidage de l'abri dans ladite première position tels que des poignées, des rampes ou des rails, en vue de son déplacement et de son transport dans un véhicule.

On notera que l'abri de l'invention présente un volume réduit (avec une hauteur essentiellement déterminée par celle de la colonne) facilitant son déplacement et ses opérations de chargement/ déchargement dans un véhicule automobile par exemple de type SUV (véhicule utilitaire sport), camionnette ou remorque, via ces moyens de préhension et de guidage.

Egalement avantageusement, l'abri peut comprendre en outre un capot surmontant de manière amovible ladite paroi périphérique de colonne et verrouillant lesdits modules de carter autour de la tente dans ladite première position, ledit capot renfermant optionnellement un tuyau de gonflage de la tente adapté pour être connecté à une unité de gonflage contenue dans la colonne.

Ce capot peut avantageusement servir de table basse à l'intérieur de l'abri déployé, une fois démonté de la colonne et positionné sur le sol de l'abri.

Des essais réalisés par la Demanderesse ont permis à deux personnes au maximum de déployer l'ensemble de l'abri en une durée d'environ 15 minutes, ce déploiement de l'abri comprenant notamment le déverrouillage et le déploiement des modules de carter et le gonflage de la tente avec déploiement de ses moyens de liaison à la colonne.

Avantageusement, l'abri de l'invention peut être en outre pourvu d'un WC sous forme de module séparé de l'ensemble carter-tente-colonne, par exemple un WC pliable équipé d'un sac plastique à usage unique installé dans une tente individuelle séparée. Cette tente contenant un WC est de préférence installée à l'extérieur et à proximité de l'abri selon l'invention, pour ne pas interférer avec les autres personnes reçues dans cet abri.

Comme expliqué en préambule, un abri selon l'invention est particulièrement utilisable pendant une courte durée n'excédant pas quelques jours (typiquement trois jours au maximum), voire quelques heures, étant rappelé qu'il est notamment conçu pour :
- être rapidement déployé, replié et facilement transportable,
- rassurer les victimes en les isolant pendant quelque temps de l'événement traumatisant et en les protégeant de toute exposition médiatique à l'intérieur d'une tente éclairée, éventuellement chauffée ou refroidie à une température de confort en fonction des conditions extérieures et pouvant être munie de moyens de nettoyage et de désinfection de l'abri,
- permettre aux victimes de se désaltérer, de se laver les mains et le visage et d'utiliser des toilettes via la tente à WC précitée,
- permettre aux victimes de contacter leurs proches et des services de renseignements ou médicaux sur place via les moyens de télécommunication incorporés à la colonne,
- présenter une modularité adaptable selon les situations, vu que la colonne peut contenir à l'intérieur de la tente une fois gonflée des unités supplémentaires en plus de celles décrites précédemment, telles que des moyens pour compartimenter l'espace interne de type toiles/ rideaux verticaux soutenus partiellement par un ou des boudin(s) et/ou hauban(s) de liaison à la colonne, ou bien de type cloisons par exemple zippées (e.g. pour préserver l'intimité de personnes recevant des soins), et
- permettre aux victimes de se reposer et éventuellement de recevoir des premiers soins sur les meubles de l'abri (avantageusement pourvus de coussins gonflables ou non) en relation avec des postes de secours et/ou médicaux par exemple pour des soins de plus longue durée, d'où une réduction à long terme des surcoûts médicaux.

On notera que plusieurs abris selon l'invention peuvent être avantageusement connectés entre eux en formant un réseau local par exemple Wifi, pour que les victimes accueillies dans des abris éloignés les uns des autres puissent néanmoins communiquer ensemble.

Un procédé selon l'invention pour amener réversiblement un abri d'urgence d'une première position repliée de rangement et de transport à une seconde position déployée apte à abriter au moins une personne, l'abri comprenant une tente gonflable retenue dans la seconde position, comprend :
a) une fourniture d'une colonne préassemblée avant l'obtention de ladite première position,
b) une fixation de la tente non gonflée à la colonne pour l'obtention de ladite première position, et
c) un gonflage de la tente par la colonne pour l'obtention de ladite seconde position où la tente gonflée est déployée autour de la colonne en étant retenue par la colonne.

Selon une autre caractéristique de l'invention, l'étape b) peut comprendre un repliement de la tente sur et autour de la colonne à l'intérieur d'un carter verrouillable autour de la tente parallèlement à un axe vertical de symétrie de la colonne.

Selon une autre caractéristique de l'invention, on écarte ledit carter de la tente et de la colonne entre les étapes b) et c), pour autoriser l'étape c).

Avantageusement, on peut écarter ledit carter de la colonne en rabattant autour dudit axe au moins deux modules dudit carter montés pivotants sur la colonne de manière optionnellement séparable, et l'on peut utiliser lesdits au moins deux modules de carter rabattus comme des meubles tels que des tables ou des sièges et/ou comme des éléments de revêtement d'un sol de l'abri tels que des panneaux de plancher.

Un module d'abris d'urgence contigus selon l'invention est tel qu'il comprend une pluralité d'abris tels que définis ci-dessus qui sont reliés entre eux par des cloisons souples ou auvents à ouvertures aptes à être fermées par des panneaux par exemple zippés.

D'autres caractéristiques, avantages et détails de la présente invention ressortiront à la lecture de la description suivante d'exemples de réalisation de l'invention, donnés à titre illustratif et non limitatif, la description étant réalisée en référence aux dessins joints, parmi lesquels :
la figure 1 est une vue en perspective latérale de l'arrière d'un abri selon un premier mode de l'invention dans sa première position repliée,
la figure 2 est une vue en perspective latérale de l'avant de l'abri de la figure 1 en cours de basculement par un opérateur,
la figure 3 est une vue agrandie en perspective latérale de l'abri de la figure 2 montrant ses moyens de préhension et de guidage,
la figure 4 est une vue partielle détaillant l'avant de l'abri de la figure 3, montrant le carter de sa colonne pourvu d'un capot en position verrouillée,
la figure 5 est une vue de l'abri analogue à la figure 4 mais montrant son carter pourvu du capot en position déverrouillée dans une phase initiale du déploiement de l'abri,
la figure 6 est une vue en perspective latérale de l'abri de la figure 4 montrant un dégagement initial du carter déverrouillé vis-à-vis de la colonne dans une phase intermédiaire de déploiement de l'abri (la tente repliée sur la colonne n'étant pas représentée),
la figure 7 est une vue en perspective latérale de l'abri de la figure 6 montrant la suite du dégagement de son carter dans une phase ultérieure de déploiement de l'abri (la tente n'étant pas représentée),
la figure 8 est une vue en perspective latérale de l'abri de la figure 7 montrant la suite du dégagement de son carter dans une phase ultérieure de déploiement de l'abri (la tente n'étant pas représentée),
la figure 9 est une vue de dessous du capot du carter déverrouillé montrant l'intérieur de ce capot selon un exemple de l'invention,
la figure 10 est une vue partielle de dessus et en perspective de la colonne de l'abri de la figure 8 après retrait du carter de la colonne (la tente n'étant pas représentée),
la figure 11 est une vue frontale partielle d'une face de la paroi périphérique de la colonne de la figure 10 montrant le lavabo de l'abri,
la figure 12 est une vue schématique montrant le profil du lavabo de la figure 11,
la figure 13 est une vue de face de l'intérieur de la colonne représentée à la figure 11 montrant le lavabo et l'unité de fourniture d'eau potable partiellement visible à la figure 10,
la figure 14 est une vue partielle en perspective d'une autre face de la paroi de la colonne de la figure 10 montrant un compartiment pour la recharge d'un téléphone mobile,
la figure 15 est une vue partielle d'un compartiment de rangement sécurisé de la colonne de la figure 10 en position fermée,
les figures 16 et 17 sont des vues partielles, en perspective et de face, montrant une zone supérieure de la colonne de la figure 10 équipée de porte-manteaux,
la figure 18 est une vue partielle en perspective montrant une zone inférieure et la base sous-jacente de la colonne de la figure 10 dans une position d'ouverture pour accéder aux eaux usées,
les figures 19, 20, 21 et 22 sont des vues partielles en perspective détaillant quatre phases de récupération des eaux usées au moyen de la zone inférieure et de la base de la colonne selon la figure 18,
la figure 23 est une vue de dessus en perspective d'un abri selon un second mode de l'invention dans sa première position repliée, le capot du carter ayant été enlevé et la tente repliée sur la colonne étant visible,
la figure 24 est une vue latérale et en perspective de l'abri de la figure 23 en phase intermédiaire de dégagement du carter par un opérateur en vue du déploiement de l'abri,
la figure 25 est une vue latérale partielle en perspective détaillant un coussin d'un banc qui est formé par un module dégagé du carter et qui a été optionnellement gonflé par la colonne,
la figure 26 est une vue latérale et en perspective de l'abri de la figure 24 dans une phase ultérieure de dégagement du carter en vue du déploiement de l'abri,
la figure 27 est une vue latérale partielle en perspective détaillant sur la colonne les moyens de commande du gonflage de la tente et optionnellement des coussins des modules du carter,
la figure 28 est une vue partielle latérale et en perspective de l'intérieur de l'abri de la figure 23 recevant des personnes dans sa seconde position déployée après gonflage de la tente, optionnellement des coussins des modules de carter et agencement de ces modules à l'intérieur de l'abri,
la figure 29 est une vue de dessus et en perspective de l'intérieur d'une variante selon l'invention de l'abri de la figure 28 recevant des personnes dans sa position déployée après gonflage de la tente et agencement des modules du carter à l'intérieur de l'abri,
la figure 30 est une vue latérale et en perspective de deux abris adjacents déployés selon l'invention et pourvus chacun d'une tente à WC, et d'un troisième abri de l'invention montré en position repliée, et
la figure 31 est une vue de dessus et en perspective d'un module d'abris selon un exemple de réalisation de l'invention.

L'abri 1 selon le premier mode de l'invention visible aux figures 1 à 22 comprend essentiellement :
- une colonne multifonctions 10 par exemple en matière plastique ou composite présentant une paroi périphérique de colonne 11 globalement prismatique définie par une section transversale carrée à coins arrondis (voir figures 8 et 10 pour la géométrie de prisme droit à directrice globalement carrée de la colonne), avec ainsi quatre faces globalement rectangulaires identiques pour la colonne 10 se faisant face deux à deux ;
- une tente 20 en toile souple à boudins 21 gonflables de préférence à air captif (i.e. suffisamment étanche pour retenir durablement l'air de gonflage) aptes à conférer en position déployée de l'abri 1 une forme de dôme à la tente 20, une fois gonflée par la colonne 10 avec un périmètre 22 au sol par exemple sensiblement polygonal (e.g. carré, comme illustré à la figure 29), la tente 20 étant fixée au sommet 12 de la colonne 10 via des moyens de liaison 23 (visibles aux figures 28-29 en position déployée de la tente 20) et repliée autour de sa paroi périphérique 11 (voir figures 23-24, 26) ; et
- un carter amovible 30 par exemple en matière plastique ou composite qui enveloppe la colonne 10 en enserrant la tente 20 ainsi repliée et qui comprend quatre modules 31 rectangulaires globalement plans qui sont chacun montés pivotants en une zone inférieure d'une face de la colonne 10 autour d'un axe vertical de symétrie X de celle-ci (voir figure 8), en vue d'écarter le carter 30 de la paroi de colonne 11 ; et
- un capot 40 de verrouillage/ déverrouillage du carter 30 ici de géométrie carrée qui surmonte la colonne 10 et le carter 30 en coiffant une zone supérieure 30a des modules 31 de sorte à s'opposer à leur pivotement.

A titre de matières composites utilisables pour la colonne 10 et le carter 30, on peut par exemple citer des composites fibres de verre / résine époxy ou polyester, étant précisé que la colonne 10 et/ou le carter 30 peuvent comporter une ossature ou châssis métallique.

Comme visible aux figures 2-3, la colonne 10 comporte une base 13 élargie globalement de section carrée qui supporte la paroi 11, sur la face supérieure en saillie 13a de laquelle sont articulés les quatre modules de carter 31 et dont la face inférieure est pourvue de roulettes 13b pour qu'un opérateur puisse aisément faire rouler l'abri 1 en position repliée en l'inclinant suite à un léger basculement (voir figures 2 et 30). En variante, on pourrait prévoir une colonne 10 déplaçable au sol sans basculement via quatre roulettes 13b équipant sa base 13.

La base 13 de la colonne 10 contient notamment :
- une unité d'alimentation électrique (non visible) de la colonne 10 comprenant une batterie d'accumulateurs rechargeable,
- une unité de gonflage 15 de la tente 20 (la figure 1 montre un bouton de gonflage 15a localisé sur la façade latérale 13c de la base 13, ce bouton 15a étant également visible à la figure 18) et optionnellement pour gonfler des coussins 32 équipant les modules de carter 31, et
- une unité de récupération d'eaux usées 16'.

Comme visible aux figures 2-5, l'un des modules de carter 31 est pourvu sur sa face externe de poignées de guidage et de préhension 33 en vue de faciliter le déplacement au sol et le chargement/ déchargement de l'abri 1 en position repliée, ainsi que d'une étiquette 34 d'information d'un opérateur P pour les différentes phases de déploiement de l'abri 1. Chaque module de carter 31 incorpore avantageusement des moyens pour le rigidifier, pouvant comprendre à cet effet une double paroi avec intercalation de traverses. On voit à la figure 5 que les modules de carter 31 deux à deux consécutifs peuvent être retenus de manière amovible les uns aux autres par des bandes 35 par exemple de type Velcro®.

Le capot 40 est fixé de manière amovible (voir flèche A de la figure 5 pour son retrait) à l'un au moins des modules de carter 31 via une autre bande 41 par exemple de type Velcro®, et il est constitué d'un panneau carré se prolongeant à angle droit par des extensions échancrées 42 identiques sur ses quatre côtés, chaque extension venant coiffer une zone supérieure 30a correspondante d'un module de carter 31 avec deux zones inférieures 43 pour chaque extension 42 coiffant à la fois deux modules de carter 31 consécutifs, formant ainsi des ondulations sur le contour de la zone supérieure 30a du carter 30. On voit à la figure 9 que le capot 40 est avantageusement équipé en sa face interne d'un tuyau de gonflage 44 pour gonfler la tente 20 et optionnellement les coussins 32 équipant les modules de carter 31, le tuyau 44 y étant retenu par exemple via des bandes Velcro® 45.

Comme visible à la figure 27, la base 13 présente sur sa face supérieure 13a un orifice de gonflage 15b destiné à être raccordé au tuyau 44 pour le gonflage de la tente 20 et optionnellement des coussins 32, comme expliqué ci-après.

Les figures 6-8 illustrent un exemple de structure et de préparatifs au déploiement de l'abri 1, avec chaque module de carter 31 qui est ici adapté pour former un banc ou une table après son pivotement dans la direction de la flèche B de la figure 6 d'une position initiale verticale à une position finale horizontale (figure 7) et qui peut être recouvert d'un coussin 32 gonflable ou non, fixé au siège du banc ou au plateau de la table et avantageusement lavable et non déhoussable. Chaque module de carter 31 présente à cet effet, à ses extrémités supérieure et inférieure, deux piètements articulés 35 et 36 qui sont escamotés en position repliée du carter 30 contre la colonne 10 et lors de son basculement (figure 6) puis que l'opérateur P déploie indépendamment en commençant par le piètement 35 de l'extrémité externe du module 31 (voir flèche C de la figure 7), dont l'autre extrémité interne peut demeurer articulée à la base 13 de la colonne 10 (voir figures 7-8) ou bien être séparée de celle-ci pour positionner le banc ou la table formés par le module 31 à un endroit souhaité du sol de l'abri 1 une fois déployé (voir figures 28-29).

Les figures 10-13 illustrent un exemple d'agencement d'une unité de fourniture d'eau potable et de lavage 16 comprenant un réservoir d'eau potable 16a et un réceptacle 16b de gobelets 16c qui sont accessibles par le sommet 12 de la colonne 10 pour l'approvisionnement en eau et en gobelets 16c et qui débouchent au-dessus d'un lavabo 16d que comprend également l'unité 16 en la paroi de colonne 11, de sorte que l'utilisateur du lavabo 16d puisse indépendamment prélever un gobelet 16c par simple traction verticale sur le gobelet inférieur 16c de la pile et obtenir de l'eau pour remplir le gobelet 16c et/ou se laver le visage et les mains via un robinet 16e qui communique avec le réservoir d'eau 16a. Le lavabo 16d peut être par exemple à fond plat et à orifice de vidange fermé de manière réglable par une bonde 16f. Le réservoir 16a peut être rempli par des bouteilles d'eau tout en demeurant dans la colonne 11, ou bien être extrait de la colonne 11 pour son remplissage à un robinet extérieur d'eau potable, ou encore en variante être raccordé momentanément à une canalisation extérieure d'arrivée d'eau potable.

Le sommet de la colonne, matérialisé par un couvercle 12 par exemple monté pivotant, peut présenter, outre deux orifices 12a et 12b pour permettre respectivement le remplissage du réservoir 16a en eau et du réceptacle 16b en gobelets 16c, une ouverture 12c dont la forme est spécialement conçue pour éclairer l'intérieur de la tente 20 une fois gonflée suivant un cône d'éclairement donné. On utilise avantageusement pour cet éclairage des diodes électroluminescentes (LED), étant précisé que la colonne 10 peut comporter sur sa paroi 11 d'autres moyens d'éclairage localisés (par exemple du lavabo 16d ou d'une autre zone fonctionnelle de la colonne 10) et même que l'on peut prévoir d'éclairer l'intérieur de la tente 20 une fois gonflée par une ou plusieurs barres de LED fixées aux boudins 21 de la tente 20, par exemple.

La figure 14 montre, à l'intérieur d'un compartiment 17 de la colonne 10 fermé par une tablette 17a pivotante (escamotée au niveau de la paroi 11 en position repliée de l'abri 1), une prise 17b apte à recharger un téléphone mobile T par exemple, lequel peut être posé sur la tablette 17a pendant la recharge et l'utilisation par son propriétaire (tout comme un ordinateur portable ou autre objet adapté).

La figure 15 montre, à l'intérieur d'un autre compartiment 17' de la colonne 10 fermé par une autre tablette 17a' pivotante (illustrée escamotée au niveau de la paroi 11 en position repliée de l'abri), un espace sécurisé pour le rangement d'effets personnels.

Les figures 16 et 17 montrent des porte-manteaux 18 fixés à proximité immédiate du sommet 12 de la colonne 10 en l'une au moins des quatre faces de celle-ci. Ces porte-manteaux peuvent être avantageusement extractibles, de sorte à être escamotés dans la colonne 10 pour ne pas accrocher la toile de la tente 20 en vue de son déploiement et à en être dégagés (par exemple par exercice d'une pression/ traction) pour utilisation en position déployée de l'abri.

Les figures 18-22 montrent la structure et l'actionnement d'une zone inférieure de la colonne 10 et de la base 13 de celle-ci pour avoir régulièrement accès à l'unité de récupération d'eaux usées 16' en vue de sa vidange. On voit à la figure 18 que la façade 13c de la base 13 présente deux panneaux externes pivotants 19 en deux de ses côtés opposés de préférence autres que le côté pourvu du bouton de gonflage 15a (ce pivotement est par exemple obtenu par une pression immédiatement suivie d'une traction, cf. « push-pull » en anglais, voir flèches D des figures 18 et 19) qui donnent accès à deux réservoirs d'eaux usées 16a' via l'ouverture et le retrait d'une trappe 19a adjacente formée par un panneau amovible de la zone inférieure de la colonne 10 (voir flèche E de la figure 20 pour cette ouverture). On voit aux figures 21 et 22 qu'un opérateur P peut ainsi aisément extraire les deux réservoirs d'eaux usées 16a' de la colonne 10.

Les figures 23-28 illustrent un abri 1' selon un second mode de l'invention qui se différencie de l'abri 1 des figures 1-22, en ce que :
- la paroi périphérique 11' de la colonne 10' et les modules de carter 31' l'enveloppant en position repliée sont eux aussi globalement prismatiques mais ici de section transversale globalement triangulaire et non carrée, les autres caractéristiques précédemment décrites de l'abri 1 étant pour l'essentiel inchangées, et en ce que
- le capot 40' de verrouillage/ déverrouillage du carter 30', également de forme globalement triangulaire, coopère en verrouillage avec les trois modules de carter 31' qu'il surmonte via une paire de tiges métalliques formant des goupilles 42' que le capot 40' incorpore en chacun de ses coins pour verrouiller/ déverrouiller les modules de carter 31'.

La figure 23 montre la tente 20 fixée au sommet 12' de la colonne 10' et repliée sur sa paroi périphérique 11', les moyens de liaison 23 de la tente 20 à ce sommet 12' étant visibles à la figure 28.

On voit aux figures 24 et 26 que le déploiement des modules de carter 31' et des piètements escamotables 35' et 36' qu'ils incorporent est réalisé par pivotement comme décrit ci-dessus dans le premier mode de l'invention, avec dans le médaillon de la figure 25 l'illustration d'un coussin 32 à l'état gonflé équipant le banc par exemple formé par un ou chaque module de carter 31'.

Comme expliqué ci-dessus et visible à la figure 27, on procède au gonflage de la tente 20 et optionnellement du ou des coussins 32 par une interface de gonflage 15 qui peut consister en un bouton de gonflage 15a' avec clapet de protection et qui est prévue sur la façade latérale 13c de la base 13' élargie de la colonne 10' supportant la paroi 11', après avoir raccordé l'orifice de gonflage 15b de la base 13' au tuyau de gonflage 44 (lequel tuyau 44 est connecté aux boudins 21 de la tente 20 et optionnellement aux coussins 32 des modules de carter 31').

La colonne 10' selon ce second mode de l'invention peut incorporer des fonctionnalités différentes de celle du premier mode, étant notamment visible à la figure 26 un support 17' optionnel pour l'enroulement du tuyau de gonflage 44.

Dans la position déployée de la figure 28, les moyens de liaison 23 de la tente 20 des figures 23-28 au sommet de la colonne 10' comprennent dans cet exemple trois élingues ou haubans 23a par exemple textiles qui sont par exemple fixés aux boudins gonflables 21 de la tente 20, et par l'intermédiaire desquels la tente 20 est lestée par la colonne 10' en position déployée de l'abri 1'.

On notera que ce lestage de l'abri 1, 1' permet de s'affranchir des inconvénients inhérents au lestage externe des tentes gonflées usuellement obtenu par des cordes et des piquets et/ou par des lests (e.g. des sacs de sable ou d'eau) placés à la base de la tente ou de ses boudins. En particulier, ce lestage de la tente 20 par la colonne 10, 10' procure un gain de temps appréciable pour le déploiement de l'abri 1, 1' en comparaison de celui de ces tentes à lestage externe.

On notera également que ce lestage interne à l'abri 1, 1' permet de conférer à la tente 20 une résistance améliorée aux vents, en comparaison de celle que présentent ces tentes lestées à l'extérieur.

La tente 20 présente par exemple un périmètre 22 au sol polygonal et une superficie au sol de 25 m², étant précisé qu'elle peut varier de 20 m² à 40 m² environ avec une masse pour une tente 20 de 25 m² au sol d'environ 20 kg (la colonne 10, 10' pouvant présenter une masse d'environ 40 kg, sans compter les modules de carter 31, 31' pouvant peser environ 6 kg chacun dans le cas où ils forment des bancs). On voit à la figure 28 que l'un au moins des modules de carter 31' peut être configuré, à l'état déployé et séparé de la colonne 10', pour former une table relativement haute munie de deux piètements 35' et 36' télescopiques (extensibles dans la direction des flèches F) aux extrémités respectives du module de carter 31', d'autres modules 31' pouvant dans cet exemple être configurés pour former des bancs qui sont chacun pour au moins deux personnes P et à coussin 32 optionnellement gonflé par la colonne 10' comme à la figure 25.

Comme visible à la figure 28, on notera que la colonne 10, 10' est apte à éclairer via un cône d'éclairage 12c l'intérieur de la tente 20 et que cette colonne 10, 10' peut être excentrée par rapport au sommet du dôme (non visible) de la tente 20, i.e. étant dans cet exemple positionnée à proximité d'un côté du périmètre inférieur 22 de celle-ci. Quant à ce périmètre inférieur 22 de la tente 20 déployée, il peut optionnellement être équipé de moyens favorisant la circulation d'air extérieur à la tente 20.

Dans la variante de la figure 29, les moyens de liaison 23 de la colonne 10 à la tente 20 comprennent une membrane tubulaire 23b par exemple textile s'étendant sous forme d'un cylindre droit du sommet 12 de la colonne 10 à la zone d'intersection 24 des boudins gonflables 21 (i.e. au niveau du sommet du dôme). Cette membrane 23b peut optionnellement être pourvue de moyens d'éclairage de l'intérieur de la tente 20.

Comme illustré aux figures 28-29, les boudins gonflés 21 tendant le dôme formé par la tente 20 déployée s'entrecroisent dans ces exemples suivant une géométrie rappelant celle d'une voûte en arc-de-cloître en architecture médiévale, étant néanmoins précisé que d'autres agencements de boudins gonflables 21 sont utilisables dans la présente invention.

On a représenté à la figure 30 deux abris 1 adjacents selon l'invention en position déployée et pourvus chacun d'une tente individuelle 50, rapidement déployable et de petites dimensions contenant un WC jetable 51, un opérateur étant montré sur le point de procéder au déploiement d'un troisième abri 1 visible en position repliée en le faisant basculer pour le déplacer en un emplacement approprié. Cette tente 50 est de préférence installée à l'extérieur et à proximité immédiate d'un abri 1 de l'invention en position déployée (i.e. hors et à côté de la tente 20 gonflée) pour ne pas pénaliser le confort des autres personnes P accueillies dans cet abri 1, et elle contient en plus du WC 51 par exemple pliable (e.g. en carton) un sac plastique à usage unique. Chacune des tentes 20 visibles à la figure 30 présente dans cet exemple à son entrée une avancée voûtée formant un auvent 25 et dont l'ouverture peut être fermée par un panneau zippé.

L'exemple de module M de tentes 20 illustré à la figure 31 comprend un arrangement de cinq abris 1a-1e contigus selon l'invention dont les tentes 20 définissent un périmètre inférieur 22 carré au sol, chacun pouvant être tel que ceux visibles à la figure 30. Plus précisément, l'abri 1a de gauche comporte un auvent 25 par exemple à panneau d'ouverture zippé du type de ceux de la figure 30 formant entrée du module, et conduit à un deuxième abri 1b central du module M, lequel conduit séparément en trois de ses côtés à trois abris 1c, 1d, 1e sans autre issue que l'abri central 1b.

On notera qu'un grand nombre de configurations géométriques et d'arrangements structurels sont utilisables pour un module M d'abris 1 selon l'invention, pouvant inclure des abris 1 présentant différentes superficies au sol (déterminées par la géométrie de la tente 20 déployée autour de la colonne 10 de chaque abri 1), contenant un mobilier et/ou des équipements spécifiques tels que les moyens précités pour compartimenter l'espace de chaque abri 1 (en partie déterminables par l'agencement des modules 31 de chaque colonne 10 d'abri 1 et/ou par des meubles ou équipements complémentaires non fournis par la colonne 10). On peut par exemple envisager, à l'entrée principale du module M, un ou des premier(s) abri(s) 1 d'accueil des victimes destiné(s) à les faire patienter et/ou à prendre des renseignements sur leurs identités et situations respectives, communiquant avec un ou des second(s) abri(s) 1 pour que les victimes ainsi accueillies s'entretiennent avec un psychologue, pouvant communiquer avec un ou des troisième(s) abri(s) 1 formant des espaces repas.

## Revendications

1. Abri d'urgence (1, 1') apte à occuper une première position repliée de rangement et de transport et une seconde position déployée apte à abriter au moins une personne (P), l'abri comprenant une tente (20) gonflable et un dispositif de retenue (10, 10' et 23) de la tente gonflée dans ladite seconde position, **caractérisé en ce que** le dispositif de retenue comprend une colonne (10, 10') préassemblée à laquelle la tente non gonflée est fixée dans ladite première position, la colonne étant adaptée pour gonfler la tente et la retenir déployée autour d'elle dans ladite seconde position.

2. Abri (1, 1') selon la revendication 1, dans lequel la colonne (10, 10') comprend dans ladite première position et ladite seconde position une paroi périphérique de colonne (11, 11') de section transversale globalement polygonale ou courbe, sur et autour de laquelle paroi est repliée la tente (20) dans ladite première position.

3. Abri (1, 1') selon la revendication 1 ou 2, dans lequel le dispositif de retenue (10, 10' et 23) comprend en outre des moyens de liaison (23) de la tente (20) à la colonne (10, 10'), tels que des câbles (23a) ou une membrane tubulaire (23b), qui surmontent la colonne et qui sont déployables pour passer de ladite première position à ladite seconde position où la colonne pourvue desdits moyens de liaison leste la tente.

4. Abri (1, 1') selon la revendication 2 ou 3, dans lequel la colonne (10, 10') contient une unité de gonflage (15) de la tente (20) qui est à boudins gonflables (21), ladite unité de gonflage comprenant un compresseur ou un générateur pyrotechnique de gaz sous pression, et/ou au moins un réservoir destiné à contenir un gaz comprimé et adapté pour être relié à l'un au moins desdits boudins à gonfler,
de préférence dans lequel la colonne présente une base (13, 13') qui supporte ladite paroi périphérique de colonne (11, 11') et qui est pourvue de moyens (13b) tels que des roulettes facilitant le guidage en déplacement de l'abri dans ladite première position, ladite base contenant une unité d'alimentation électrique de la colonne reliée à ladite unité de gonflage, et
de préférence dans lequel ladite base (13, 13') contient en outre ladite unité de gonflage (15) qui débouche de ladite base via un orifice de gonflage (15b) adapté pour être connecté de manière étanche à au moins un tuyau (44) de gonflage de la tente (20) dont est pourvue la colonne (10, 10'), ladite base présentant une façade (13c) pourvue d'un moyen de commande et d'arrêt (15a, 15a') du gonflage.

5. Abri (1, 1') selon une des revendications 2 à 4, dans lequel ladite paroi périphérique de colonne (11, 11') contient en outre une unité de fourniture d'eau potable et de lavage (16) pour ladite au moins une personne (P) abritée,
de préférence dans lequel ladite unité de fourniture d'eau potable et de lavage (16) comprend au moins un réservoir d'eau potable (16a) et un réceptacle (16b) de gobelets (16c) tous deux accessibles par le dessus (12) de la colonne (10, 10') et, en ladite paroi périphérique de colonne (11, 11'), un lavabo (11d) communiquant avec ledit réservoir par un robinet (11e) et avec ledit réceptacle de gobelets, et
de préférence dans lequel ladite base (13, 13') contient en outre une unité de récupération d'eaux usées (16'), ladite base et/ou une partie inférieure adjacente de ladite paroi périphérique de colonne (11) comprenant des panneaux externes amovibles ou pivotants (19 et 19a) permettant d'accéder à ladite unité de récupération.

6. Abri (1, 1') selon une des revendications précédentes, dans lequel la colonne (10, 10') comprend en outre une batterie d'accumulateurs et au moins un casier de rangement (17, 17') sécurisé d'effets de ladite au moins une personne (P), au moins un porte-manteau (18) et au moins une tablette rabattable (17a, 17a') par exemple adaptée à la consultation et/ou à la recharge d'appareils par ladite batterie tels que des ordinateurs portables ou des smartphones (T).

7. Abri (1, 1') selon une des revendications précédentes, dans lequel la colonne (10, 10') comprend en outre des moyens d'éclairage (12c) autonomes aptes à éclairer de manière réglable suivant au moins un cône d'éclairement, à partir d'une extrémité supérieure (12, 12') de la colonne (10, 10'), l'intérieur de la tente (20) déployée dans ladite seconde position et optionnellement en outre un ou plusieurs emplacements déterminés de la colonne.

8. Abri (1, 1') selon une des revendications précédentes, dans lequel l'abri comprend en outre un carter (30, 30') verrouillable qui, dans ladite première position, enveloppe la tente (20) repliée autour d'une paroi périphérique (11, 11') de ladite colonne (10, 10') de section transversale globalement polygonale ou courbe, ledit carter étant apte à être écarté de la tente et de ladite paroi périphérique de colonne pour autoriser le gonflage de la tente.

9. Abri (1, 1') selon la revendication 8, dans lequel ledit carter (30, 30') comprend au moins deux modules de carter (31, 31') rabattables après déverrouillage par pivotement autour d'un axe vertical de symétrie (X) de la colonne (10, 10'), lesdits modules de carter présentant ensemble avant d'être rabattus une géométrie de préférence globalement cylindrique ou prismatique autour dudit axe comme ladite paroi périphérique de colonne (11, 11'),
de préférence dans lequel lesdits modules de carter (31, 31') sont montés pivotants indépendamment les uns des autres sur une base (13, 13') de la colonne (10, 10') préalablement au gonflage de la tente (20), chacun desdits modules de carter étant optionnellement séparable de la colonne et apte à être disposé sur un sol recevant l'abri pour y former un meuble ou un élément de revêtement du sol tel qu'un panneau de plancher, et
de préférence dans lequel l'un au moins desdits modules de carter (31, 31') est pourvu de pieds (35 et 36, 35' et 36') escamotables et optionnellement télescopiques et est apte à former un dit meuble qui est optionnellement gonflable par ladite colonne (10, 10') et qui est choisi parmi les tables et les sièges tels que des tabourets ou des bancs.

10. Abri (1, 1') selon la revendication 9, dans lequel l'un au moins desdits modules de carter (31, 31') présente une face externe pourvue de moyens de préhension et/ou de guidage (33) de l'abri dans ladite première position tels que des poignées, des rampes ou des rails, en vue de son déplacement et de son transport dans un véhicule.

11. Abri (1, 1') selon la revendication 9 ou 10, dans lequel l'abri comprend en outre un capot (40, 40') surmontant de manière amovible ladite paroi périphérique de colonne (11, 11') et verrouillant lesdits modules de carter (31, 31') autour de la tente (20) dans ladite première position, ledit capot renfermant optionnellement un tuyau (44) de gonflage de la tente adapté pour être connecté à une unité de gonflage (15) contenue dans la colonne (10, 10').

12. Abri (1, 1') selon une des revendications précédentes, dans lequel la tente (20) comprend des boudins gonflables (21) et une toile souple qui relie lesdits boudins entre eux et qui incorpore des modules photovoltaïques et/ou des éléments résistifs chauffants.

13. Procédé pour amener réversiblement un abri d'urgence (1, 1') d'une première position repliée de rangement et de transport à une seconde position déployée apte à abriter au moins une personne (P), l'abri comprenant une tente (20) gonflable retenue dans ladite seconde position, **caractérisé en ce que** le procédé comprend :
a) une fourniture d'une colonne (10, 10') préassemblée avant l'obtention de ladite première position,
b) une fixation de la tente non gonflée à la colonne pour l'obtention de ladite première position, et
c) un gonflage de la tente par la colonne pour l'obtention de ladite seconde position où la tente gonflée est déployée autour de la colonne en étant retenue par la colonne.

14. Procédé selon la revendication 13, dans lequel l'étape b) comprend un repliement de la tente (20) sur et autour de la colonne (10, 10') à l'intérieur d'un carter (30, 30') verrouillable autour de la tente parallèlement à un axe vertical de symétrie (X) de la colonne,
de préférence dans lequel on écarte ledit carter (30, 30') de la tente (20) et de la colonne (10, 10') entre les étapes b) et c) pour autoriser l'étape c), et
de préférence dans lequel on écarte ledit carter (30, 30') de la colonne (10, 10') en rabattant autour dudit axe (X) au moins deux modules dudit carter (31, 31') montés pivotants sur la colonne de manière optionnellement séparable, et dans lequel on utilise lesdits au moins deux modules de carter rabattus comme des meubles tels que des tables ou des sièges et/ou comme des éléments de revêtement d'un sol de l'abri (1, 1') tels que des panneaux de plancher.

15. Module (M) d'abris d'urgence (1a, 1b, 1c, 1d, 1e) contigus, **caractérisé en ce que** le module comprend une pluralité d'abris selon une des revendications 1 à 12 qui sont contigus et reliés entre eux par des cloisons souples ou auvents (25) à ouvertures aptes à être fermées.

## Patentansprüche

1. Notunterkunft (1, 1'), welche dazu geeignet ist, eine erste zusammengelegte Position zur Lagerung und zum Transport und eine zweite entfaltete Position einzunehmen, welche dazu geeignet ist, wenigstens eine Person (P) zu beherbergen, wobei die Unterkunft ein aufblasbares Zelt (20) und eine Haltevorrichtung (10, 10' und 23) zum Halten des aufgeblasenen Zeltes in der zweiten Position umfasst, **dadurch gekennzeichnet, dass** die Haltevorrichtung eine vormontierte Säule (10, 10') umfasst, an der das nicht aufgeblasene Zelt in der ersten Position befestigt ist, wobei die Säule dazu ausgebildet ist, das Zelt aufzublasen und es in der zweiten Position um sich herum entfaltet zu halten.

2. Unterkunft (1, 1') nach Anspruch 1, wobei die Säule (10, 10') in der ersten Position und in der zweiten Position eine Säulenumfangswand (11, 11') mit im Allgemeinen polygonalem oder gekrümmtem Querschnitt aufweist, über und um welche Wand das Zelt (20) in der ersten Position zusammengelegt ist.

3. Unterkunft (1, 1') nach Anspruch 1 oder 2, wobei die Haltevorrichtung (10, 10' und 23) ferner Mittel (23) zum Verbinden des Zeltes (20) mit der Säule (10, 10') aufweist, wie z.B. Kabel (23a) oder eine rohrförmige Membran (23b), die die Säule überragen und die entfaltbar sind, um von der ersten Position in die zweite Position zu gelangen, in der die mit den Verbindungsmitteln versehene Säule das Zelt beschwert.

4. Unterkunft (1, 1') nach Anspruch 2 oder 3, wobei die Säule (10, 10') eine Aufblaseinheit (15) für das Zelt (20) umfasst, die mit aufblasbaren Kissen (21) versehen ist, wobei die Aufblaseinheit einen Kompressor oder einen pyrotechnischen Generator für unter Druck stehendes Gas aufweist, und/oder wenigstens einen Behälter, der dazu bestimmt ist, ein komprimiertes Gas zu umfassen, und der dazu ausgebildet ist, mit wenigstens einem der aufzublasenden Kissen verbunden zu sein,
bevorzugt wobei die Säule eine Basis (13, 13') aufweist, welche die Umfangswand (11, 11') der Säule trägt, und die mit Mitteln (13b), wie beispielsweise Rollen, versehen ist, die das Führen bei der Verlagerung der Unterkunft in der ersten Position erleichtern, wobei die Basis eine Säulenenergieversorgungseinheit umfasst, die mit der Aufblaseinheit verbunden ist, und
bevorzugt wobei die Basis (13, 13') ferner die Aufblaseinheit (15) umfasst, die sich von der Basis aus über eine Aufblasöffnung (15b) öffnet, welche dazu ausgebildet ist, auf dichte Weise mit wenigstens einem Aufblasschlauch (44) für das Zelt (20) verbunden zu sein, mit welchem die Säule (10, 10') versehen ist, wobei die Basis eine Vorderseite (13c) aufweist, die mit einem Mittel (15a, 15a') zum Steuern und Anhalten des Aufblasens versehen ist.

5. Unterkunft (1, 1') nach einem der Ansprüche 2 bis 4, wobei die Säulenumfangswand (11, 11') ferner eine Trink- und Waschwasser-Versorgungseinheit (16) für die wenigstens eine beherbergte Person (P) umfasst,
bevorzugt wobei die Trink- und Waschwasser-Versorgungseinheit (16) wenigstens einen Trinkwassertank (16a) und eine Aufnahme (16b) für Becher (16c) aufweist, die beide von der Oberseite (12) der Säule (10, 10') zugänglich sind und in der Säulenumfangswand (11, 11') ein Waschbecken (11d), das mit dem Tank durch einen Hahn (11e) und mit dem Becherbehälter in Verbindung steht, und
bevorzugt wobei die Basis (13, 13') ferner eine Abwasserrückgewinnungseinheit (16') umfasst, wobei die Basis und/oder ein angrenzender unterer Abschnitt der Säulenumfangswand (11) abnehmbare oder schwenkbare Außenplatten (19 und 19a) für den Zugang zu der Rückgewinnungseinheit aufweist.

6. Unterkunft (1, 1') nach einem der vorhergehenden Ansprüche, wobei die Säule (10, 10') ferner eine Batterie von Akkumulatoren und wenigstens ein befestigtes Lagergestell (17, 17') für die Sachen der wenigstens einen Person (P) aufweist, wenigstens eine Garderobe (18) und wenigstens eine klappbare Ablage (17a, 17a') umfasst, welche beispielsweise für die Konsultation und/oder zum Aufladen von Geräten durch die Batterie, wie Laptops oder Smartphones (T), ausgebildet ist.

7. Unterkunft (1, 1') nach einem der vorhergehenden Ansprüche, wobei die Säule (10, 10') ferner autonome Beleuchtungsmittel (12c) aufweist, die dazu geeignet sind, mit wenigstens einem Lichtkegel von einem oberen Ende (12, 12') der Säule (10, 10') aus das Innere des Zeltes (20), welches in der zweiten Position entfaltet ist, und optional ferner eine oder mehrere vorbestimmte Stellen der Säule einstellbar zu beleuchten.

8. Unterkunft (1, 1') nach einem der vorhergehenden Ansprüche, wobei die Unterkunft ferner ein verriegelbares Gehäuse (30, 30') aufweist, welches in der ersten Position das Zelt (20) umhüllt, das um eine Umfangswand (11, 11') der Säule (10, 10') mit allgemein polygonalem oder gekrümmtem Querschnitt gefaltet ist, wobei das Gehäuse von dem Zelt und von der Säulenumfangswand wegbewegt werden kann, um das Aufblasen des Zeltes zu ermöglichen.

9. Unterkunft (1, 1') nach Anspruch 8, bei welcher das Gehäuse (30, 30') aus wenigstens zwei Gehäusemodulen (31, 31') besteht, die nach dem Entriegeln durch Schwenken um eine vertikale Symmetrieachse (X) der Säule (10, 10') umklappbar sind, wobei die Gehäusemodule vor dem Umklappen zusammen eine bevorzugt allgemein zylindrische oder prismatische Geometrie um die Achse herum als Säulenumfangswand (11, 11') aufweisen,
bevorzugt wobei die Gehäusemodule (31, 31') vor dem Aufblasen des Zeltes (20) unabhängig voneinander schwenkbar an einer Basis (13, 13') der Säule (10, 10') angebracht sind, wobei jedes der Gehäusemodule optional von der Säule trennbar ist und dazu geeignet ist, auf einem Boden angeordnet zu werden, der die Notunterkunft aufnimmt, um dort ein Möbelstück oder ein Bodenbelagelement, wie beispielsweise eine Bodenplatte, zu bilden, und
bevorzugt wobei wenigstens eines der Gehäusemodule (31, 31') mit einziehbaren und optional ausziehbaren Beinen (35 und 36, 35' und 36') versehen ist und dazu geeignet ist, ein solches Möbelstück zu bilden, welches optional durch die Säule (10, 10') aufblasbar ist und aus Tischen und Sitzen wie Hockern oder Bänken gewählt ist.

10. Unterkunft (1, 1') nach Anspruch 9, wobei wenigstens eines der Gehäusemodule (31, 31') eine Außenfläche aufweist, die zum Zwecke der Verlagerung und des Transports in einem Fahrzeug mit Mitteln zum Greifen und/oder Führen (33) der Unterkunft in der ersten Position, wie Griffe, Rampen oder Schienen, versehen ist.

11. Unterkunft (1, 1') nach Anspruch 9 oder 10, wobei die Unterkunft ferner eine Abdeckung (40, 40') aufweist, die abnehmbar über der Säulenumfangswand (11, 11') angebracht ist und die Gehäusemodule (31, 31') um das Zelt (20) herum in der ersten Position verriegelt, wobei die Abdeckung optional einen Zeltaufblasschlauch (44) umschließt, der mit einer in der Säule (10, 10') enthaltenen Aufblaseinheit (15) verbunden werden kann.

12. Unterkunft (1, 1') nach einem der vorhergehenden Ansprüche, wobei das Zelt (20) aufblasbare Wülste (21) und ein flexibles Gewebe umfasst, das die Wülste miteinander verbindet und das Photovoltaik-Module und/oder Widerstandsheizelemente umfasst.

13. Verfahren, um eine Notunterkunft (1, 1') reversibel von einer ersten zusammengelegten Position zur Lagerung und zum Transport in eine zweite entfaltete Position zu bringen, welche dazu geeignet ist, wenigstens eine Person (P) zu beherbergen, wobei die Unterkunft ein aufblasbares Zelt (20) umfasst, das in der zweiten Position gehalten wird, **dadurch gekennzeichnet, dass** das Verfahren umfasst:
a) Bereitstellen einer Säule (10, 10'), die vor Erhalt der ersten Position vormontiert ist,
b) Befestigen des nicht aufgeblasenen Zeltes an der Säule, um die erste Position zu erhalten, und
c) Aufblasen des Zeltes durch die Säule, um die zweite Position zu erhalten, in der das aufgeblasene Zelt um die Säule herum entfaltet wird, während es durch die Säule gehalten wird.

14. Verfahren nach Anspruch 13, wobei Schritt b) ein Zusammenlegen des Zeltes (20) auf und um die Säule (10, 10') herum innerhalb einem Gehäuse (30, 30') umfasst, verriegelbar um das Zelt herum, parallel zu einer vertikalen Symmetrieachse (X) der Säule,
bevorzugt wobei das Gehäuse (30, 30') zwischen den Schritten b) und c) von dem Zelt (20) und der Säule (10, 10') wegbewegt wird, um Schritt c) zu ermöglichen, und bevorzugt wobei das Gehäuse (30, 30') von der Säule (10, 10') wegbewegt wird, indem wenigstens zwei schwenkbar an der Säule angebrachte Gehäusemodule (31, 31') optional trennbar um die Achse (X) zusammengelegt werden, und wobei die wenigstens zwei zusammengelegten Gehäusemodule als Möbel wie Tische oder Sitze und/oder als Abdeckelemente eines Bodens der Unterkunft (1, 1') wie Bodenplatten verwendet werden.

15. Modul (M) von aneinandergrenzenden Notunterkünften (1a, 1b, 1c, 1d, 1e), **dadurch gekennzeichnet, dass** das Modul eine Vielzahl von Notunterkünften nach einem der Ansprüche 1 bis 12 umfasst, die aneinander grenzen und durch flexible Trennwände oder Vordächer (25) mit verschließbaren Öffnungen miteinander verbunden sind.

## Claims

1. Emergency shelter (1, 1') able to occupy a first folded position for storage and transport and a second deployed position able to shelter at least one person (P), the shelter comprising an inflatable tent (20) and a device (10, 10' and 23) for retaining the inflated tent in said second position, **characterised in that** the retaining device comprises a preassembled column (10, 10') to which the uninflated tent is fixed in said first position, the column being adapted to inflate the tent and retain it deployed around it in said second position.

2. The shelter (1, 1') according to claim 1, wherein the column (10, 10') comprises, in said first position and said second position, a peripheral column wall (11, 11') of generally polygonal or curved cross-section, over and around which wall the tent (20) is folded in said first position.

3. The shelter (1, 1') according to claim 1 or 2, wherein the retaining device (10, 10' and 23) further comprises means (23) for connecting the tent (20) to the column (10, 10'), such as cables (23a) or a tubular membrane (23b), that surmount the column and that are deployable to switch from said first position to said second position where the column provided with said connecting means ballast the tent.

4. The shelter (1, 1') according to claim 2 or 3, wherein the column (10, 10') contains a unit (15) for inflating the tent (20) which has inflatable tubes (21), said inflation unit comprising a compressor or a pyrotechnic pressurised gas generator, and/or at least one reservoir intended to contain a compressed gas and adapted to be connected to at least one of said tubes to be inflated,
preferably wherein the column has a base (13, 13') which supports said peripheral column wall (11, 11') and which is provided with means (13b) such as rollers facilitating guiding the shelter in displacement in said first position, said base containing a power supply unit for the column connected to said inflation unit, and preferably wherein said base (13, 13') further contains said inflation unit (15) which emerges from said base via an inflation orifice (15b) adapted to be tightly connected to at least one hose (44) for inflating the tent (20) with which the column (10, 10') is provided, said base having a front (13c) provided with means for controlling and stopping (15a, 15a') the inflation.

5. The shelter (1, 1') according to one of claims 2 to 4, wherein said peripheral column wall (11, 11') further contains a unit for supplying drinking water and washing (16) for said at least one sheltered person (P),
preferably wherein said drinking water supply and washing unit (16) comprises at least one drinking water reservoir (16a) and one cup (16c) receptacle (16b) both accessible from above (12) the column (10, 10') and, in said peripheral column wall (11, 11'), a sink (11d) communicating with said reservoir by a valve (11e) and with said cup receptacle, and
preferably wherein said base (13, 13') further contains a wastewater recovery unit (16'), said base and/or an adjacent lower portion of said peripheral column wall (11) comprising removable or pivoting external panels (19 and 19a) allowing access to said recovery unit.

6. The shelter (1, 1') according to one of the preceding claims, wherein the column (10, 10') further comprises an accumulator battery and at least one secured storage compartment (17, 17') for the belongings of said at least one person (P), at least one coat rack (18) and at least one collapsible shelf (17a, 17a') for example adapted for consulting and/or recharging apparatuses by said battery such as laptops or smartphones (T).

7. The shelter (1, 1') according to one of the preceding claims, wherein the column (10, 10') further comprises autonomous lighting means (12c) able to illuminate in an adjustable manner according to at least one illumination cone, from an upper end (12, 12') of the column (10, 10'), the interior of the tent (20) deployed in said second position and optionally further one or more determined locations of the column.

8. The shelter (1, 1') according to one of the preceding claims, wherein the shelter further comprises a lockable casing (30, 30') which, in said first position, envelops the tent (20) folded around a peripheral wall (11, 11') of said column (10, 10') of generally polygonal or curved cross-section, said casing being able to be separated from the tent and from said peripheral column wall to allow inflation of the tent.

9. The shelter (1, 1') according to claim 8, wherein said casing (30, 30') comprises at least two casing modules (31, 31') collapsible after unlocking by pivoting about a vertical axis of symmetry (X) of the column (10, 10'), said casing modules having together before being collapsed a geometry which is preferably generally cylindrical or prismatic around said axis like said peripheral column wall (11, 11'),
preferably wherein said casing modules (31, 31') are pivotally mounted independently of each other on a base (13, 13') of the column (10,10') prior to the inflation of the tent (20), each of said casing modules being optionally separable from the column and able to be disposed on a floor receiving the shelter to form thereon a piece of furniture or a floor covering element such as a floor panel, and
preferably wherein at least one of said casing modules (31, 31') is provided with retractable and optionally telescopic legs (35 and 36, 35' and 36') and is able to form a said piece of furniture which is optionally inflatable by said column (10, 10') and which is selected from tables and seats such as stools or benches.

10. The shelter (1, 1') according to claim 9, wherein the at least one of said casing modules (31, 31') has an outer face provided with means (33) for gripping and/or guiding the shelter in said first position such as handles, ramps or rails, for its displacement and transport in a vehicle.

11. The shelter (1, 1') according to claim 9 or 10, wherein the shelter further comprises a cover (40, 40') removably surmounting said peripheral column wall (11, 11') and locking said casing modules (31, 31') around the tent (20) in said first position, said cover optionally enclosing a tent inflation hose (44) adapted to be connected to an inflation unit (15) contained in the column (10, 10').

12. The shelter (1, 1') according to one of the preceding claims, wherein the tent (20) comprises inflatable tubes (21) and a flexible canvas which connects said tubes to each other and which incorporates photovoltaic modules and/or resistive heating elements.

13. A method for reversibly converting an emergency shelter (1, 1') from a first folded position for storage and transport to a second deployed position able to shelter at least one person (P), the shelter comprising an inflatable tent (20) retained in said second position, **characterised in that** the method comprises:
a) providing a column (10, 10') pre-assembled before obtaining said first position,
b) fixing the uninflated tent to the column to obtain said first position, and
c) inflating the tent by the column to obtain said second position where the inflated tent is deployed around the column while being retained by the column.

14. The method according to claim 13, wherein step b) comprises folding the tent (20) over and around the column (10, 10') within a casing (30, 30') which is lockable around the tent parallel to a vertical axis of symmetry (X) of the column,
preferably wherein said casing (30, 30') is separated from the tent (20) and from the column (10, 10') between steps b) and c) to allow step c), and
preferably wherein said casing (30, 30') is separated from the column (10, 10') by collapsing around said axis (X) at least two modules of said casing (31, 31') pivotally mounted on the column in an optionally separable manner, and wherein said at least two collapsed casing modules are used as furniture such as tables or seats and/or as covering elements for a floor of the shelter (1, 1') such as floor panels.

15. A module (M) of contiguous emergency shelters (1a, 1b, 1c, 1d, 1e), **characterised in that** the module comprises a plurality of shelters according to one of claims 1 to 12 which are contiguous and interconnected by flexible partitions or canopies (25) with openings capable of being closed.
